# EUROPÄISCHE PATENTSCHRIFT

(11) **EP 3 535 454 B1**
(45) Veröffentlichungstag und Bekanntmachung des Hinweises auf die Patenterteilung: **09.12.2020**
(21) Anmeldenummer: 17781393.8
(22) Anmeldetag: 09.10.2017
(51) Int. Cl.: E01B 27/17, E01B 35/00

(54) **VERFAHREN ZUR KORREKTUR VON GLEISLAGEFEHLERN**
METHOD FOR CORRECTING DEFECTIVE TRACK POSITIONS
PROCÉDÉ POUR CORRIGER DES DÉFAUTS DE GÉOMÉTRIE DE LA VOIE

(30) Priorität: 04.11.2016 AT 5042016
(43) Veröffentlichungstag der Anmeldung: 11.09.2019
(73) Patentinhaber: Plasser & Theurer Export von Bahnbaumaschinen Gesellschaft m.b.H., 1010 Wien (AT)
(72) Erfinder: AUER, Florian, 1010 Wien (AT)
(86) Internationale Anmeldenummer: PCT/EP2017/001187
(87) Internationale Veröffentlichungsnummer: WO 2018/082798

(56) Entgegenhaltungen:
- EP-A1- 1 028 193
- EP-B1- 1 817 463
- WO-A1-95/14817
- DE-A1- 3 236 722

## Beschreibung

### Gebiet der Technik

Die Erfindung betrifft ein Verfahren zur Korrektur von vertikalen Lagefehlern eines Gleises mittels einer Gleisstopfmaschine und eines dynamischen Gleisstabilisators, wobei ausgehend von einer erfassten Ist-Gleislage für eine bearbeitete Gleisstelle ein Überhebewert vorgegeben wird, mit dem das Gleis in eine vorläufige Überhebe-Gleislage angehoben und unterstopft wird und nachfolgend mittels dynamischer Stabilisierung in eine resultierende End-Gleislage abgesenkt wird.

### Stand der Technik

Aus der EP 1 817 463 B1 ist ein Verfahren zur Korrektur von Höhelagefehlern eines Gleises mit Schotterbettung bekannt, wobei dieses unter Anheben in eine vorläufige Soll-Lage unterstopft und nachfolgend im Rahmen einer Gleisstabilisation durch Aufbringen einer statischen Auflast in Verbindung mit Querschwingungen schließlich kontrolliert in eine endgültige Soll-Lage abgesenkt wird.

Dabei wird beim Anheben und Unterstopfen eine in Relation zu den Höhelagefehlern gezielte Überhöhung des Gleises vorgegeben, um Gleisabschnitte mit größeren Höhelagefehlern mittels der nachfolgenden Gleisstabilisation stärker verdichtet zu können. Einem raschen Absinken durch Verkehrsbelastungen in die alte fehlerhafte Gleislage soll damit entgegengewirkt werden.

Das bekannte Verfahren wird gewöhnlich als "Design Overlift" bezeichnet, wobei ein jeweiliger Überhebewert anhand empirischer Daten vorgegeben wird. Wie aus Fig. 2 hervorgeht, können damit Einzelfehler nachhaltig korrigiert werden. Allerdings kommt es bei dieser Vorgehensweise in manchen Bearbeitungszonen zu einer unnötig starken Überhöhung, mit einem damit verbundenen erhöhten Schotterbedarf.

### Zusammenfassung der Erfindung

Der Erfindung liegt die Aufgabe zugrunde, für ein Verfahren der eingangs genannten Art eine Verbesserung gegenüber dem Stand der Technik anzugeben.

Erfindungsgemäß wird diese Aufgabe durch ein Verfahren gemäß Anspruch 1 gelöst. Abhängige Ansprüche geben vorteilhafte Ausgestaltungen der Erfindung an.

Dabei ist vorgesehen, dass aus einem Verlauf der Ist-Gleislage ein geglätteter Ist-Lageverlauf gebildet wird und dass für die bearbeitete Gleisstelle ein Überhebewert in Abhängigkeit des Verlaufs der Ist-Gleislage bezüglich des annähend geglätteten Ist-Lageverlaufs vorgegeben wird.

Auf diese Weise werden nur kurzwellige Gleisfehler mit einem Überhebewert bearbeitet. Langwellige Setzungen des Gleises sind hingegen im geglätteten Ist-Lagenverlauf abgebildet und bleiben bei der Vorgabe des Überhebewertes ausgeblendet. Dabei wird der Überhebewert entweder kontinuierlich für die bearbeitete Gleisstelle berechnet oder in vorgegebenen Intervallen aktualisiert.

In einer vorteilhaften Weiterbildung werden mittels eines Nachmesssystems nach erfolgter dynamischer Stabilisierung Restfehlerwerte erfasst, wobei der Überhebewert für die aktuell bearbeitete Gleisstelle in Abhängigkeit zumindest eines Restfehlerwertes vorgegeben wird. Mit dieser iterativen Anpassung der Gleisüberhebung erfolgt eine Optimierung unter Berücksichtigung der im Gleis herrschenden Verhältnisse.

Eine günstige Methode zur Ermittlung des geglätteten Ist-Lageverlaufs besteht darin, den Verlauf der Ist-Gleislage mittels eines Tiefpassfilters zu filtern. Damit lässt sich der geglättete Ist-Lageverlauf kontinuierlich aus dem erfassten Verlaufs der Ist-Gleislage ableiten. Alternativ dazu ist über eine vorgegebene Mittelungslänge ein gleitender Mittelwert als geglätteter Ist-Lagenverlauf bestimmbar.

Auf Basis eines abgespeicherten Verlaufs der Ist-Gleislage ist es vorteilhaft, wenn mittels des geglätteten Ist-Lagenverlauf lokale Maxima des abgespeicherten Verlaufs der Ist-Gleislage ermittelt werden. Auf diese Weise erhält man durch Verbindung dieser Maxima eine genaue Lagekurve für die langwelligen Setzungen des Gleises.

Dabei ist es oft ausreichend, wenn ein Polygonzug gebildet wird, der lokale Maxima des abgespeicherten Verlaufs der Ist-Gleislage miteinander verbindet. Diese Methode erfordert wenig Rechenleistung und erlaubt eine besonders schnelle Anpassung des Überhebewertes.

Zudem ist es von Vorteil, wenn aus dem Verlauf der Ist-Gleislage für die vertikalen Lagefehler eine Wellenlänge ermittelt wird und wenn der Überhebewert auch in Abhängigkeit der Wellenlänge vorgegeben wird. Damit lässt sich der Überhebewert an den Schotterzustand anpassen, weil ein schlechterer Schotterzustand üblicherweise vertikale Lagefehler mit kürzeren Wellenlängen bewirkt.

Eine weitere Verbesserung des erfindungsgemäßen Verfahrens sieht vor, dass für die bearbeitete Gleisstelle aus dem Verlauf der Ist-Gleislage bezüglich des annähend geglätteten Ist-Lageverlaufs ein Abweichungswert ermittelt wird und dass als Überhebewert der Abweichungswert mit einem Überhebefaktor multipliziert wird. Als Abweichungswert wird nicht wie bisher üblich eine Abweichung gegenüber einem Soll-Gleisverlauf festgelegt, sondern ein relativer Wert bezüglich des geglätteten Ist-Lageverlaufs. Damit ist eine effiziente Bestimmung des aktuellen Überhebewertes gegeben.

In Weiterer Folge ist es sinnvoll, wenn der Überhebefaktor iterativ unter Berücksichtigung eines nach erfolgter dynamischer Stabilisation erfassten Restfehlerwertes des Gleises angepasst wird. Eine laufende Anpassung des Überhebefaktors erfolgt damit automatisch in Abhängigkeit der herrschenden Verhältnisse im Gleis.

Für die Erfassung der Restfehlerwerte ist es von Vorteil, wenn diese an Gleisstellen mit einem lokalen Minimum des Verlaufes der ursprünglichen Ist-Gleislage vorgenommen wird. Da an derartigen Stellen die lokal größten Überhebungen erfolgen, sind die entsprechenden Restfehlerwerte besonders aussagekräftig für das richtige Ausmaß der jeweiligen Überhebung.

In einer einfachen Ausführungsvariante ist vorgesehen, dass der an einer Gleisstelle erfasste Restfehlerwert und der an dieser Gleisstelle angewandte Überhebewert summiert werden und dass zur Vorgabe eines neuen Überhebefaktors der ursprünglich an dieser Gleisstelle vorliegende Abweichungswert durch diese Summe dividiert wird.

Eine Optimierung der Überhebungsanpassung erfolgt durch Mittelwertbildung, wobei mehrere hintereinander erfasste Restfehlerwerte zur Ermittlung des neuen Überhebefaktors herangezogen werden. Damit werden etwaige Fehler ausgeglichen, die aufgrund von Störungen bei einzelnen Berechnungen des Überhebefaktors auftreten können.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Gleisstopfmaschine und dynamischer Gleisstabilisator, welche beim erfindungsgemäßen Verfahren eingesetzt werden
- Fig. 2: Diagramm der Gleislage nach dem Stand der Technik
- Fig. 3: Diagramm der Gleislage gemäß der vorliegenden Erfindung
- Fig. 4: Diagramm mit Polygonzug

### Beschreibung der Ausführungsformen

Die in Fig. 1 ersichtliche, nicht unter dem Schutz der Ansprüche fallende Gleisbaumaschine 1 ist für eine Korrektur von vertikalen Lagefehlern eines im Schotterbett 3 gelagerten Gleises 2 vorgesehen. Dabei ist eine in Arbeitsrichtung 4 vorne befindliche Gleisstopfmaschine 5 mit einem dynamischen Gleisstabilisator 6 gekoppelt.

Die Gleisstopfmaschine 5 umfasst ein Stopfaggregat 7 zum Unterstopfen von Schwellen 8 und ein vorgeordnetes Gleishebeaggregat 9. Beide Aggregate 7, 9 sind auf einem gemeinsamen Satellitenrahmen 10 angeordnet. Dieser ist mit einem vorderen Ende längsverschiebbar in einem Maschinenrahmen gelagert und stützt sich mit einem hinteren Ende an einem eigenen Schienenfahrwerk 11 ab.

Darüber ist eine Arbeitskabine 12 mit einer Steuereinrichtung 13 angeordnet. Für die Korrektur von vertikalen Lagefehlern des Gleises 2 ist ein Messachsen 14 aufweisendes Bezugsystem 15 vorgesehen. Damit wird der Verlauf der Ist-Gleislage I ermittelt. Alternativ dazu kann eine Messfahrt mittels eines separaten Messwagens mit einer nachfolgenden Übertragung der Messdaten auf die Maschine 1 erfolgen.

Der dynamische Gleisstabilisator 6 umfasst Stabilisationsaggregate 16, die mit einer vertikalen Auflast auf das Gleis 2 anpressbar sind und dieses gleichzeitig in Querschwingungen versetzen. Zum Nachmessen der resultierenden End-Gleislage R ist ein eigenes Nachmesssystem 17 mit Messachsen 18 vorgesehen.

Die sich beim Unterstopfen und Stabilisieren ändernden Gleislageverläufe im Rahmen des bekannten "Design Overlift" sind in Fig. 2 dargestellt. Dabei ist in der x-Achse die Erstreckung des Gleises 2 in Arbeitsrichtung 4 angegeben und in der y-Achse ist die jeweilige vertikale Lage des Gleises 2 angegeben. Beispielsweise verläuft im Falle einer ebenen Gleisstrecke eine Soll-Gleislage S auf der x-Achse, mit einer vertikalen Abweichung gleich Null.

Die erfasste Ist-Gleislage I weist gegenüber der Soll-Gleislage S unterschiedlich große vertikale Fehlerwerte f auf. Bisher war es üblich, für das Unterstopfen des Gleises 2 einen zum jeweiligen Fehlerwert f korrelierenden Überhebewert u vorzugeben. Als konkreter Hebewert h wurde der Fehlerwert f plus dem korrelierenden Überhebewert u eingestellt. Resultat war eine vorläufige Überhebe-Gleislage U. Mittels des dynamischen Gleisstabilisators 6 erfolgte anschließend eine Absenkung in eine endgültige Gleislage R.

Mit dem erfindungsgemäßen Verfahren wird zunächst ein geglätteter Ist-Lageverlauf G des Gleises 2 gebildet. In Fig. 3 sind zudem die Gleislageverläufe I, S, R, U gemäß Fig. 2 eingezeichnet. Mittels eines Tiefpassfilters wird aus dem Verlauf der Ist-Gleislage I der geglättete Ist-Lageverlauf G ermittelt. Eine Variante sieht vor, dass über eine vorgegebene Mittelungslänge (z.B. 30m) ein gleitender Mittelwert als geglätteter Ist-Lagenverlauf G bestimmt wird.

Alle oberen Umkehrpunkte des Verlaufs der Ist-Gleislage I, die über dem geglätteten Ist-Lagenverlauf G liegen, werden als lokale Maxima 19 erkannt. Mit dieser Punktwolke lässt sich eine Kurvenfunktion ermitteln, mittels derer eine die lokalen Maxima 19 verbindende Kurve G' beschreibbar ist. Alternativ dazu kann der geglättete Ist-Lageverlauf G in Richtung der lokalen Maxima 19 verschoben werden, sodass die verschobene Kurve G' die lokalen Maxima 19 annähernd verbinden.

In einem weiteren Verfahrensschritt werden Abweichungswerte a als Differenzwerte zwischen dem Verlauf der Ist-Gleislage I und der die Maxima 19 verbindenden Kurve G' bestimmt. Mit einem Überhebefaktor c ergeben sich daraus die Überhebewerte u durch Multiplikation: $u = c ⋅ a$

Infolgedessen ergeben sich an den Gleisstellen mit Abweichungswerten a gleich Null keine Überhebungswerte (lokale Maxima des Verlaufs der Ist-Gleislage I). Dort wird das Gleis mit einem Basishebewert b angehoben, der zur Erreichung der Soll-Gleislage S erforderlich ist. Dabei wird der aus der Aufmessung des Gleises 2 bekannte Fehlerwert f mit einem beim Stabilisieren auftretenden Einsinkwert d addiert: $b = f + d$

Für die anderen Gleisstellen ergibt sich ein Überhebewert u gemäß der oben angegebenen Formel. Die größten Überhebewerte u treten dabei an Gleisstellen mit einem lokalen Minimum 20 im Verlauf der Ist-Gleislage I auf. Insgesamt ergibt sich damit ein Hebewert h als Summe aus dem Basishebewert b und dem Überhebewert u: $h = b + u$

Eine vereinfachte Ermittlung der Abweichungswerte a ist in Fig. 4 dargestellt. Dabei sind die Maxima 19 des Verlaufs der Ist-Gleislage I mit einem Polygonzug P verbunden. Die einzelnen Abweichungswerte a ergeben sich als Differenz zwischen dem Verlauf der Ist-Gleislage I und dem Polygonzug P.

Die resultierende End-Gleislage R nach erfolgtem Stabilisieren kann genutzt werden, um den Überhebefaktor c zu optimieren. Nur zu Beginn des Verfahrens wird ein aus empirischen Daten abgeleiteter Überhebefaktor c vorgegeben. Danach erfolgt eine iterative Anpassung.

Wie in Fig. 4 ersichtlich, nutzt das Verfahren an lokalen Minima 20 des Verlaufs der Ist-Gleislage I gemessene Restfehlerwerte r, die bezogen auf die Arbeitsrichtung 4 hinter einer aktuell bearbeiteten Gleisstelle i liegen. Die Erfassung erfolgt dabei mittels des Nachmesssystems 17. Für eine Berechnung des Überhebewertes u₍ᵢ₎ an der bearbeiteten Gleisstelle i wird der Überhebefaktor c₍ᵢ₎ wie folgt vorgegeben: ${c}_{\left(i\right)} = {a}_{\left(i-1\right)} / \left({u}_{\left(i-1\right)}+{r}_{\left(i-1\right)}\right)$

Verbleibt ein positiver Restfehlerwert r₍ᵢ₋₁₎, dann reduziert sich damit der Überhebefaktor c₍ᵢ₎ automatisch und die folgende Überhebung u₍ᵢ₎ fällt geringer aus. Sinkt das Gleis 2 beim Stabilisieren unter die Soll-Gleislage S, erhöht sich hingegen der Überhebewert u₍ᵢ₎ für die nachfolgenden Bearbeitungsintervalle.

Ein idealer Überhebefaktor c₍ᵢ₎ wird über Mittelwertbildung über mehrere Gleislagewellen errechnet und der Gleisstopfmaschine 5 als neuer Überhebefaktor c₍ᵢ₎ vorgegeben. Es kommt beispielsweise folgende Formel mit mehreren Restfehlerwerten r₍ᵢ₋₁₎, r₍₁₋₂₎, r₍₁₋₃₎ zur Anwendung: ${c}_{\left(i\right)} = ( \left({a}_{\left(i-1\right)}/\left({u}_{\left(i-1\right)}+{r}_{\left(i-1\right)}\right)\right) + ( {a}_{\left(i-2\right)} / \left({u}_{\left(i-2\right)}+{r}_{\left(i-2\right)}\right) + \left({a}_{\left(i-3\right)}/\left({u}_{\left(i-3\right)}+{r}_{\left(i-3\right)}\right)\right) / 3$

Die Gleisbaumaschine 1 umfasst eine Auswerteeinrichtung 21, die für die oben erläuterten Berechnungen eingerichtet ist. Dabei handelt es sich beispielsweise um einen Industriecomputer. Der Auswerteeinrichtung 21 sind die Werte der Ist-Gleislage I und der resultierenden End-Gleislage R zugeführt, um daraus in Echtzeit den Überhebewert u₍ᵢ₎ zu ermitteln. Zudem können aktuell errechnete Werte c₍ᵢ₎, u₍ᵢ₎ einem Maschinisten über ein Ausgabegerät angezeigt werden. Dabei besteht die Möglichkeit, bei sprunghaften Änderungen des errechneten Überhebefaktors c₍ᵢ₎ ein Warnsignal auszugeben.

Eine weitere Verbesserung zur Anpassung des Überhebewertes u₍ᵢ₎ lässt sich durch eine Einbeziehung einer ermittelten Wellenlänge der vertikalen Lagefehler erzielen. Diese liegt gewöhnlich zwischen 10m und 12m. Bei einem Gleis 2 mit schlechtem Schotterzustand bilden sich hingegen Gleislagefehler mit einer Wellenlänge zwischen 5m und 6m aus.

Das verbesserte Verfahren sieht vor, dass zunächst die Wellenlänge aus der Ist-Gleislage I ermittelt und dann der Überhebewert u₍ᵢ₎ in Abhängigkeit der Wellenlänge angepasst wird. Bei einer kürzeren Wellenlänge wird beispielsweise der Überhebefaktor c₍ᵢ₎ vergrößert, um einem anzunehmenden Wiederabsinken des Gleises 2 bei Gleisstellen i mit schlechtem Schotterzustand entgegenzuwirken.

## Patentansprüche

1. Verfahren zur Korrektur von vertikalen Lagefehlern eines Gleises (2) mittels einer Gleisstopfmaschine (5) und eines dynamischen Gleisstabilisators (6), wobei ausgehend von einer erfassten Ist-Gleislage (I) für eine bearbeitete Gleisstelle (i) ein Überhebewert (u) vorgegeben wird, mit dem das Gleis (2) in eine vorläufige Überhebe-Gleislage (U) angehoben und unterstopft wird und nachfolgend mittels dynamischer Stabilisierung in eine resultierende End-Gleislage (R) abgesenkt wird, **dadurch gekennzeichnet, dass** aus einem Verlauf der Ist-Gleislage (I) ein geglätteter Ist-Lageverlauf (G) gebildet wird und dass für die bearbeitete Gleisstelle (i) ein Überhebewert (u) in Abhängigkeit des Verlaufs der Ist-Gleislage (I) bezüglich des geglätteten Ist-Lageverlaufs (G) vorgegeben wird.

2. Verfahren nach Anspruch 1, **dadurch gekennzeichnet, dass** mittels eines Nachmesssystems (17) nach erfolgter dynamischer Stabilisierung Restfehlerwerte (r) erfasst werden und dass der Überhebewert (u) für die aktuell bearbeitete Gleisstelle (i) in Abhängigkeit zumindest eines Restfehlerwertes (r) vorgegeben wird.

3. Verfahren nach Anspruch 1 oder 2, **dadurch gekennzeichnet, dass** der geglättete Ist-Lageverlauf (G) mittels eines Tiefpassfilters aus dem Verlauf der Ist-Gleislage (I) ermittelt wird.

4. Verfahren nach einem der Ansprüche 1 bis 3, **dadurch gekennzeichnet, dass** mittels des geglätteten Ist-Lageverlaufs (G) lokale Maxima (19) des Verlaufs der Ist-Gleislage (I) ermittelt werden.

5. Verfahren nach Anspruch 4, **dadurch gekennzeichnet, dass** ein Polygonzug (P) gebildet wird, der lokale Maxima (19) des abgespeicherten Verlaufs der Ist-Gleislage (I) miteinander verbindet.

6. Verfahren nach einem der Ansprüche 1 bis 5, **dadurch gekennzeichnet, dass** aus dem Verlauf der Ist-Gleislage (I) für die vertikalen Lagefehler eine Wellenlänge ermittelt wird und dass der Überhebewert (u) auch in Abhängigkeit der Wellenlänge vorgegeben wird.

7. Verfahren nach einem der Ansprüche 1 bis 6, **dadurch gekennzeichnet, dass** für die bearbeitete Gleisstelle (i) aus dem Verlauf der Ist-Gleislage (I) bezüglich des geglätteten Ist-Lageverlaufs (G) ein Abweichungswert (a) ermittelt wird und dass als Überhebewert (u) der Abweichungswert (a) mit einem Überhebefaktor (c) multipliziert wird.

8. Verfahren nach Anspruch 7, **dadurch gekennzeichnet,** der Überhebefaktor (c) iterativ unter Berücksichtigung eines nach erfolgter dynamischer Stabilisation erfassten Restfehlerwertes (r) des Gleises (2) angepasst wird.

9. Verfahren nach Anspruch 8, **dadurch gekennzeichnet, dass** der Restfehlerwert (r) an einer Gleisstelle (i) mit einem lokalen Minimum (20) des Verlaufes der ursprünglichen Ist-Gleislage (I) erfasst wird.

10. Verfahren nach Anspruch 9, **dadurch gekennzeichnet, dass** der an einer Gleisstelle (i-1) erfasste Restfehlerwert (r₍ᵢ₋₁₎) und der an dieser Gleisstelle (i-1) angewandte Überhebewert (u₍ᵢ₋₁₎) summiert werden und dass zur Vorgabe eines neuen Überhebefaktors (c₍ᵢ₎) der ursprünglich an dieser Gleisstelle (i-1) vorliegende Abweichungswert (a₍ᵢ₋₁₎) durch diese Summe dividiert wird.

11. Verfahren nach Anspruch 10, **dadurch gekennzeichnet, dass** mehrere hintereinander erfasste Restfehlerwerte (r₍ᵢ₋₁₎, r₍ᵢ₋₂₎, r₍ᵢ₋₃₎) zur Ermittlung des neuen Überhebefaktors (c₍ᵢ₎) herangezogen werden.

## Claims

1. A method for correction of vertical position faults of a track (2) by means of a track tamping machine (5) and a dynamic track stabilizer (6), wherein - starting from a registered actual track position (I) - an over-lift value (u) is prescribed for a treated track location (i) with which the track (2) is lifted into a preliminary over-lift track position (U) and tamped and is subsequently lowered by means of dynamic stabilization into a resulting final track position (R), **characterized in that** a smoothed actual position course (G) is formed from a course of the actual track position (I), and that an over-lift value (u) is prescribed for the treated track location (i) in dependence of the course of the actual track position (I) with regard to the smoothed actual position course (G).

2. A method according to claim 1, **characterized in that,** after dynamic stabilization has taken place, residual fault values (r) are detected by means of a re-measuring system (17), and that the over-lift value (u) for the currently treated track location (i) is prescribed in dependence of at least one residual fault value (r).

3. A method according to claim 1 or 2, **characterized in that** the smoothed actual position course (G) is determined from the course of the actual track position (I) by means of a low-pass filter.

4. A method according to one of claims 1 to 3, **characterized in that,** by means of the smoothed actual position course (G), local maximums (19) of the course of the actual track position (I) are determined.

5. A method according to claim 4, **characterized in that** a polygon (P) is formed which connects local maximums (19) of the stored course of the actual track position (I).

6. A method according to one of claims 1 to 5, **characterized in that** a wave-length for the vertical position faults is determined from the course of the actual track position (I), and that the overlift value (u) is prescribed also in dependence on the wave-length.

7. A method according to one of claims 1 to 6, **characterized in that** a deviation value (a) for the treated track location (i) is determined from the course of the actual track position (I) with regard to the smoothed actual position course (G) and that, as overlift value (u), the deviation value (a) is multiplied by an overlift factor (c).

8. A method according to claim 7, **characterized in that** the overlift factor (c) is adapted iteratively while taking into account a residual fault value (r) of the track (2) detected after dynamic stabilisation has taken place.

9. A method according to claim 8, **characterized in that** the residual fault value (r) is detected at a track location (i) with a local minimum (20) of the course of the original actual track position (I).

10. A method according to claim 9, **characterized in that** the residual fault value (r₍ᵢ₋₁₎) detected at a track location (i-1) and the overlift value (u₍ᵢ₋₁₎) applied at this track location (i-1) are added up, and that - for prescribing a new overlift factor (c₍ᵢ₎) - the deviation value (a₍ᵢ₋₁₎) originally present at this track location (i-1) is divided by this sum.

11. A method according to claim 10, **characterized in that** several residual fault values (r₍ᵢ₋₁₎, r₍ᵢ₋₂₎, r₍ᵢ₋₃₎) detected one after the other are used for determining the new overlift factor (c₍ᵢ₎).

## Revendications

1. Procédé de correction d'erreurs d'assiette verticale d'une voie ferrée (2) au moyen d'une machine de bourrage de voie (5) et d'un stabilisateur de voie dynamique (6), dans lequel une valeur de soulèvement (u) est prédéfinie en partant d'une assiette de voie réelle détectée (I) pour un point de voie usiné (i), avec laquelle la voie ferrée (2) est soulevée et subit un bourrage inférieur dans une assiette de voie de soulèvement provisoire (U), et est ensuite abaissée par stabilisation dynamique dans une assiette de voie finale résultante (R), **caractérisé en ce qu'**une allure d'assiette réelle lissée (G) est formée à partir d'une allure de l'assiette de voie réelle (I) et qu'une valeur de soulèvement (u) est prédéfinie pour le point de voie usiné (i) en fonction de l'allure de l'assiette de voie réelle (I) par rapport à l'allure d'assiette réelle lissée (G).

2. Procédé selon la revendication 1, **caractérisé en ce que** des valeurs d'erreur résiduelle (r) sont détectées au moyen d'un système de contrôle des mesures (17) après stabilisation dynamique réussie et que la valeur de soulèvement (u) pour le point de voie usiné actuellement (i) est prédéfinie en fonction au moins d'une valeur d'erreur résiduelle (r).

3. Procédé selon la revendication 1 ou 2, **caractérisé en ce que** l'allure d'assiette réelle lissée (G) est déterminée au moyen d'un filtre passe-bas à partir de l'allure de l'assiette de voie réelle (I).

4. Procédé selon une des revendications 1 à 3, **caractérisé en ce que** des maxima locaux (19) de l'allure de l'assiette de voie réelle (I) sont déterminés au moyen de l'allure d'assiette réelle lissée (G).

5. Procédé selon la revendication 4, **caractérisé en ce qu'**un tracé polygonal (P) qui connecte l'un à l'autre des maxima locaux (19) de l'allure mémorisée de l'assiette de voie réelle (I) est formé.

6. Procédé selon une des revendications 1 à 5, **caractérisé en ce qu'**une longueur d'onde est déterminée à partir de l'allure de l'assiette de voie réelle (I) pour les erreurs d'assiette verticale et que la valeur de soulèvement (u) est également prédéfinie en fonction de la longueur d'onde.

7. Procédé selon une des revendications 1 à 6, **caractérisé en ce qu'**une valeur d'écart (a) est déterminée pour le point de voie usiné (i) à partir de l'allure de l'assiette de voie réelle (I) par rapport à l'allure d'assiette réelle lissée (G) et que la valeur d'écart (a) est multipliée par un facteur de soulèvement (c) en tant que valeur de soulèvement (u).

8. Procédé selon la revendication 7, **caractérisé en ce que** le facteur de soulèvement (c) est adapté de manière itérative en tenant compte d'une valeur d'erreur résiduelle (r) de la voie ferrée (2) détectée après stabilisation dynamique réussie.

9. Procédé selon la revendication 8, **caractérisé en ce que** la valeur d'erreur résiduelle (r) est détectée à un point de voie (i) avec un minimum local (20) de l'allure de l'assiette de voie réelle d'origine (I).

10. Procédé selon la revendication 9, **caractérisé en ce que** la valeur d'erreur résiduelle (r₍ᵢ₋₁₎) détectée à un point de voie (i-1) et la valeur de soulèvement (u₍ᵢ₋₁₎) appliquée à ce point de voie (i-1) sont additionnées et que la valeur d'écart (a₍ᵢ₋₁₎) présente à l'origine à ce point de voie (i-1) est divisée par cette somme pour la prédéfinition d'un nouveau facteur de soulèvement (c₍ᵢ₎).

11. Procédé selon la revendication 10, **caractérisé en ce que** plusieurs valeurs d'erreur résiduelle (r₍ᵢ₋₁₎, r₍ᵢ₋₂₎, r₍ᵢ₋₃₎) détectées successivement sont utilisées pour la détermination du nouveau facteur de soulèvement (c₍ᵢ₎).
